# EUROPÄISCHE PATENTSCHRIFT

(11) **EP 3 691 022 B1**
(45) Veröffentlichungstag und Bekanntmachung des Hinweises auf die Patenterteilung: **12.01.2022**
(21) Anmeldenummer: 20154364.2
(22) Anmeldetag: 29.01.2020
(51) Int. Cl.: H01P 1/12

(54) **KOAXIALLEITUNGSSCHALTER**
COAXIAL LINE SWITCH
COMMUTATEUR DE CIRCUITS COAXIALE

(30) Priorität: 30.01.2019 DE 102019102274; 09.05.2019 DE 102019112169
(43) Veröffentlichungstag der Anmeldung: 05.08.2020
(73) Patentinhaber: Tesat Spacecom GmbH & Co. KG, 71522 Backnang (DE)
(72) Erfinder: ARNOLD, Christian, 71522 Backnang (DE); PARLEBAS, Jean, 71522 Backnang (DE); HERTE, Matthias, 71522 Backnang (DE)
(74) Vertreter: LKGLOBAL Lorenz & Kopf PartG mbB Patentanwälte

(56) Entgegenhaltungen:
- EP-A2- 0 162 334
- EP-B1- 0 162 334
- GB-A- 974 323
- JP-A- H0 774 502
- SU-A1- 81 779
- US-A- 4 229 746

## Beschreibung

### Gebiet der Erfindung

Die vorliegende Erfindung betrifft allgemein das technische Gebiet der Hochfrequenztechnik und betrifft allgemein eine Schaltvorrichtung zum Verbinden von Koaxialleitungen sowie eine Schaltanordnung mit zwei oder mehreren der Schaltvorrichtung.

### Hintergrund der Erfindung

In der Hochfrequenztechnik, also für die Übertragung und Verarbeitung von Signalen mit sehr hohen Frequenzen, beispielsweise Signale deutlich über 1 GHz bis hin zu 35 bis 40 GHz, werden üblicherweise Hohlleiter oder Koaxialleitungen verwendet. Solche Hochfrequenzverbindungen können beispielsweise als Bestandteil von Satellitenübertragungsstrecken genutzt werden. Bei der Satellitenübertragungsstrecke kann es sich beispielsweise um eine Ka-Band Übertragungsstrecke handeln in einem Frequenzbereich von 17,7 - 21,2 GHz für die Abwärtsstrecke (downlink) und 27,5 - 31 GHz für die Aufwärtsstrecke (uplink), um eine Ku- oder X-Band-Implementierung im Bereich um 11 bzw. 7 GHz, oder um eine L-Band- (um 1,5 GHz), S-Band- (um 2,5 GHz) oder C-Band-Implementierung (um 4 GHz).

Abschnitte einer Hohlleiterverbindung werden typischerweise mit gesondert dafür gefertigten Verbindungsstücken verbunden. Um eine Verbindung zwischen zwei Koaxialleitungen herzustellen, werden üblicherweise Stecker oder Schalter verwendet, welche einen galvanischen Kontakt zwischen den zu verbindenden Koaxialleitungen herstellen.

Es kann gefordert sein, eine Vielzahl von Koaxialleitungen wahlweise in einem bestimmten Schaltschema jeweils paarweise miteinander zu verbinden. Um dies zu erreichen, werden Schaltanlagen verwendet. Diese Schaltanlagen weisen Anschlüsse auf. An die Anschlüsse werden gemäß der Anforderung an das Schaltschema Leitungen angeschlossen, um die Anschlüsse paarweise miteinander zu verbinden.

JP H07 74502 A beschreibt einen Richtungskoppler mit vier koaxialen Anschlüssen, welche über jeweils paarweise miteinander verbundenen Kopplungsplatten miteinander verbunden werden können. Die Kopplungsplatten sind an einem Rotor angeordnet, so dass unterschiedliche Schaltmuster zwischen den koaxialen Anschlüssen realisiert werden können.

EP 0 162 334 A2 beschreibt einen Mikrowellen-Drehschalter mit einem Gehäuse und mehreren Wellenleiteranschlüssen sowie einem in dem Gehäuse angeordneten Rotor. Der Rotor trägt einen Wellenleiter, der in einer bestimmten Stellung des Rotors eine Signalverbindung zwischen zwei Wellenleiteranschlüssen herstellt. Der Rotor trägt eine elektrisch leitende Platte, die mit einem als Wellenleiter dienenden Spalt versehen ist. Der Spalt verläuft durch einen in das Gehäuse und in den Rotor eingelassenen Hohlraum.

US 4 229 746 A beschreibt einen Koppler mit mehreren Anschlüssen. Ein Rotor hat mehrere längliche Kopplungsschleifen, die entlang des Umfangs des Rotors angeordnet und voneinander beabstandet sind.

GB 974 323 A beschreibt einen Koaxialschalter weist ein zylindrisches Gehäuse mit Anschlüssen für externe Koaxialkabel. Auf der Innenseite weist das Gehäuse innere Anschlüsse auf, welche mittels Federkontakten miteinander verbunden werden können. Die Federkontakte sind in einem Rotor in dem Gehäuse angeordnet.

SU 81 779 A1 beschreibt einen Hochfrequenzschalter mit einem Gehäuse und einem darin angeordneten drehbaren Rotor.

### Zusammenfassung der Erfindung

Es kann als Aufgabe der Erfindung betrachtet werden, eine Vorrichtung anzugeben, welche eine flexibel einstellbare wahlweise Verbindung zwischen Koaxialanschlüssen ermöglicht. Somit kann ein gewünschtes Schaltschema eingestellt oder bedarfsorientiert verändert werden.

Diese Aufgabe wird gelöst durch den Gegenstand des unabhängigen Anspruchs. Weitere Ausführungsformen ergeben sich aus den abhängigen Ansprüchen sowie aus der folgenden Beschreibung.

Gemäß einem ersten Aspekt ist eine Schaltvorrichtung zum Verbinden von Koaxialleitungen angegeben. Die Schaltvorrichtung weist ein Gehäuse mit zumindest zwei Koaxialanschlüssen, einen in dem Gehäuse um eine Längsachse drehbar angeordneten Schaltrotor, und eine erste elektrische Verbindung auf. Die erste elektrische Verbindung verläuft durch den Schaltrotor und ist so ausgestaltet, dass sie in einer vorbestimmten Position des Schaltrotors einen ersten Koaxialanschluss und einen zweiten Koaxialanschluss des Gehäuses kapazitiv koppelt und dadurch eine elektrische Verbindung zwischen dem ersten Koaxialanschluss und dem zweiten Koaxialanschluss herstellt. Der Schaltrotor ist mit einem Loch versehen. Entlang des Lochs erstreckt sich die erste elektrische Verbindung, wobei die erste elektrische Verbindung einen Innenleiter aufweist, wobei der Innenleiter in seiner Längsrichtung mindestens abschnittsweise galvanisch mit dem Schaltrotor verbunden ist. Der Innenleiter ist in dem Loch mindestens abschnittsweise von einem Isolator und/oder einem Dielektrikum umgeben. Die erste elektrische Verbindung weist an ihren beiden in Längsrichtung des Innenleiters entgegengesetzten Enden jeweils ein Abschlusselement auf. Das Abschlusselement ist mit dem Innenleiter der elektrischen Verbindung, die durch den Schaltrotor verläuft, elektrisch bzw. induktiv verbunden, wobei die beiden Abschlusselemente jeweils ausgestaltet sind, in der vorbestimmten Position des Schaltrotors (in der Durchschalt-Position) mit jeweils einem Koaxialanschluss kapazitiv zu koppeln und dadurch die elektrische Verbindung zwischen dem ersten Koaxialanschluss und dem zweiten Koaxialanschluss herzustellen.

Die Schaltvorrichtung ist damit ausgestaltet, ein Signal, welches an dem ersten Koaxialanschluss anliegt, auf den zweiten Koaxialanschluss durchzuschalten. Die Schaltvorrichtung kann auch mehr als zwei Koaxialanschlüsse aufweisen. Dabei können diese Koaxialanschlüsse insbesondere paarweise verbunden werden, d.h., dass der Schaltrotor jeweils zwei Koaxialanschlüsse miteinander verbindet. Über diese Verbindung können Signale unidirektional oder bidirektional übertragen werden. Es ist allerdings auch möglich, dass der Schaltrotor so ausgestaltet ist, dass er einen Eingangsanschluss (erster Koaxialanschluss) auf zwei Ausgangsanschlüsse (zweiter und dritter Koaxialanschluss) führt, oder umgekehrt.

Das Gehäuse kann beispielsweise aus Aluminium oder einer Aluminiumlegierung gefertigt sein. Ebenso kann der Schaltrotor grundsätzlich dasselbe Material aufweisen oder daraus bestehen.

Der Schaltrotor kann im Wesentlichen wie ein Zylinder aufgebaut sein und weist eine Längsachse auf. Um diese Längsachse kann der Schaltrotor gedreht werden, um in verschiedene Winkelpositionen gebracht zu werden. Die elektrische Verbindung verläuft durch den Schaltrotor. Die elektrische Verbindung weist zwei Enden auf. Jedes Ende wird kapazitiv mit einem Koaxialanschluss (insbesondere innerhalb des Gehäuses) gekoppelt, wenn sich der Schaltrotor in der entsprechenden Winkelposition befindet. Der Schaltrotor befindet sich zwischen den Koaxialanschlüssen und kann hier in eine gewünschte Position bewegt werden, um eine elektrische Verbindung herzustellen. Dies wird beispielhaft unter Bezugnahme auf ein Ziffernblatt einer analogen Uhr erläutert. Die Koaxialanschlüsse können sich auf neun Uhr und auf drei Uhr befinden. Nun kann der Schaltrotor zwischen den Koaxialanschlüssen so gedreht werden, dass die Enden der elektrischen Verbindung den Koaxialanschlüssen gegenüberliegen, also auch auf neun bzw. drei Uhr. In dieser Position sind die beiden Koaxialanschlüsse elektrisch miteinander verbunden. Wird der Schaltrotor weitergedreht, beispielsweise um 45°, 90°, 135° oder einen anderen Wert abweichend von 180°, ist die elektrische Verbindung zwischen den beiden Koaxialanschlüssen unterbrochen.

Die Koaxialanschlüsse können integraler Bestandteil des Gehäuses sein. Das Gehäuse kann einstückig oder aus zwei Halbschalen oder allgemein mehreren Schalen gefertigt sein. In diesem Fall können die Koaxialanschlüsse einstückig mit einer der Schalen oder Halbschalen gefertigt sein.

Die elektrische Verbindung verläuft beispielsweise geradlinig durch den Schaltrotor und quer zu einer Richtung der Längsachse. So können Koaxialanschlüsse miteinander verbunden werden, welche in dem Gehäuse schräg zueinander verlaufen, einander gegenüberliegen (180° Versatz) oder um 90° zueinander versetzt sind (im letzteren Fall befindet sich ein Anschluss auf neun Uhr und ein anderer Anschluss auf sechs Uhr auf dem Ziffernblatt). Die elektrische Verbindung verläuft so durch den Schaltrotor, dass in einer bestimmten Position (insbesondere Winkelposition) des Schaltrotors eine elektrische Verbindung zwischen den Positionen der Koaxialanschlüsse hergestellt wird.

Gemäß der Erfindung ist der Schaltrotor mit einem Loch versehen. Entlang des Lochs erstreckt sich die erste elektrische Verbindung, wobei die erste elektrische Verbindung einen Innenleiter aufweist, wobei der Innenleiter in seiner Längsrichtung mindestens abschnittsweise galvanisch mit dem Schaltrotor verbunden ist. Der Innenleiter ist in dem Loch mindestens abschnittsweise von einem Isolator und/oder einem Dielektrikum (beispielsweise und ohne Beschränkung hierauf: Teflon) umgeben.

Der Innenleiter ist wie ein Grat oder eine Erhöhung in dem Loch ausgestaltet. In dieser Ausführungsform ist der Innenleiter galvanisch mindestens an einem Punkt oder einer Stelle mit dem Schaltrotor verbunden. Somit kann der Innenleiter elektrisch auf Masse geführt werden.

Der Innenleiter ist elektrisch leitfähig und ist ausgestaltet, das Hochfrequenzsignal zu übertragen. Das Loch in dem Schaltrotor kann beispielsweise als Ausnehmung oder Durchbruch bezeichnet werden und verläuft insbesondere geradlinig und verbindet zwei Positionen auf der Mantelfläche des Schaltrotors. In einer Durchschalt-Position des Schaltrotors liegen die zwei Positionen auf der Mantelfläche des Schaltrotors den Koaxialanschlüssen gegenüber, so dass in der Durchschalt-Position des Schaltrotors eine kapazitive Kopplung zwischen jeweils einem Koaxialanschluss und einem Ende der elektrischen Verbindung hergestellt ist.

Die elektrische Verbindung innerhalb des Schaltrotors ist damit prinzipiell ähnlich ausgestaltet wie eine Koaxialverbindung. Ein Innenleiter ist von einem Isolator und/oder Dielektrikum mindestens teilweise umgeben. Der Isolator bzw. das Dielektrikum sind ihrerseits von dem Material des Schaltrotors (der Innenwand des Lochs durch den Schaltrotor) umgeben.

Gemäß der Erfindung weist die erste elektrische Verbindung an ihren beiden in Längsrichtung des Innenleiters entgegengesetzten Enden jeweils ein Abschlusselement auf. Das Abschlusselement ist mit dem Innenleiter der elektrischen Verbindung, die durch den Schaltrotor verläuft, elektrisch bzw. induktiv verbunden, wobei die beiden Abschlusselemente jeweils ausgestaltet sind, in der vorbestimmten Position des Schaltrotors (in der Durchschalt-Position) mit jeweils einem Koaxialanschluss kapazitiv zu koppeln und dadurch die elektrische Verbindung zwischen dem ersten Koaxialanschluss und dem zweiten Koaxialanschluss herzustellen.

Das Abschlusselement kann plattenförmig ausgestaltet sein. Bevorzugt hat das Abschlusselement einen größeren Durchmesser als der Innenleiter, um die Fläche für die kapazitive Kopplung mit dem Koaxialanschluss zu vergrößern. Der Koaxialanschluss auf Seiten des Gehäuses weist ebenfalls einen Innenleiter auf, welcher von einem Isolator oder Dielektrikum umgeben ist. Eine kapazitive Kopplung liegt vor, wenn das Abschlusselement des Innenleiters der elektrischen Verbindung des Schaltrotors dem Innenleiter (oder einem Teil davon) des Koaxialanschlusses auf Gehäuseseite gegenüberliegt. Der Innenleiter und das Abschlusselement sind induktiv miteinander verbunden oder gar einstückig ausgestaltet.

Bevorzugt weist der Innenleiter des Koaxialanschlusses auch ein Abschlusselement auf. Dieses Abschlusselement ist ähnlich ausgestaltet wie das Abschlusselement der elektrischen Verbindung des Schaltrotors. Die Abschlusselemente auf Seiten des Schaltrotors und auf Seiten des Gehäuses können identische Ausmaße haben, insbesondere den gleichen Durchmesser. In der Durchschalt-Position des Schaltrotors liegen sich die Abschlusselemente bevorzugt ohne horizontalen und ohne vertikalen Versatz einander gegenüber. Zwischen den Abschlusselementen befindet sich ein geringer Luftspalt. Die Dimension des Luftspalts, also der Abstand zwischen den Abschlusselementen in der Durchschalt-Position, kann variieren in Abhängigkeit des jeweiligen Anwendungsfalls (insbesondere Frequenz der übertragenen Signale, Signalleistung, etc.). Beispielsweise kann der Abstand zwischen den Abschlusselementen in der Durchschalt-Position zwischen einem Zehntel Millimeter bis hin zu einem oder zwei Millimeter betragen.

Gemäß einer weiteren Ausführungsform verläuft der Innenleiter zwischen den beiden Abschlusselementen mindestens abschnittsweise geradlinig.

Gemäß einer weiteren Ausführungsform, in Kombination oder unabhängig von dem mindestens abschnittsweise geradlinig verlaufenden Innenleiter, ist das Abschlusselement plattenartig ausgestaltet. Dies kann für das Abschlusselement des Schaltrotors und für das Abschlusselement des Koaxialanschlusses des Gehäuses gelten.

Beispielsweise kann das Abschlusselement des Schaltrotors konvex geformt sein. Damit kann der Schaltrotor samt Abschlusselement gedreht werden, ohne dass das Abschlusselement an der Wand des Gehäuses anstößt. Umgekehrt kann das Abschlusselement des Koaxialanschlusses des Gehäuses konkav sein, so dass die Abschlusselemente bevorzugt über ihre gesamte Breite und Höhe einen gleichmäßigen Abstand voneinander haben, wenn sich der Schaltrotor in Durchschalt-Position befindet.

Gemäß einer weiteren Ausführungsform, in Kombination oder unabhängig von dem mindestens abschnittsweise geradlinig verlaufenden Innenleiter und in Kombination oder unabhängig von dem plattenartig ausgestalteten Abschlusselement, ist das Abschlusselement mit Bezug zu einer Längsrichtung des Innenleiters geneigt.

Bevorzugt ist das Abschlusselement in horizontaler Richtung geneigt. Dies kann dann vorteilhaft sein, wenn die elektrische Verbindung nicht mittig durch den Schaltrotor verläuft, sondern ausgehend von der Mittelachse des Schaltrotors in Richtung Mantelfläche versetzt ist. In anderen Worten ist das Abschlusselement geneigt, um sich dem Verlauf der Mantelfläche des Schaltrotors an der Position der elektrischen Verbindung anzugleichen oder anzunähern. Somit ragt das Abschlusselement auch weniger aus dem Schaltrotor heraus und die Schaltvorrichtung kann insgesamt kompakter und platzsparender gestaltet werden.

Gemäß einer weiteren Ausführungsform ist der Innenleiter an mindestens einer Seitenfläche über die gesamte Länge mit dem Schaltrotor galvanisch verbunden.

Der Innenleiter kann als Körper mit zwei Grundflächen und einer Mantelfläche beschrieben werden. Die Grundflächen entsprechen den in Längsrichtung entgegengesetzten Enden des Innenleiters. Die Mantelfläche ist an einer Stelle mit dem Schaltrotor galvanisch und wahlweise zusätzlich mechanisch und/oder thermisch verbunden, und zwar über die gesamte Länge des Innenleiters. Die Mantelfläche kann aus einer oder mehreren Seitenflächen bestehen, und zwar gemäß der Form der Grundfläche. Bei dreieckigen Grundflächen hat die Mantelfläche des Innenleiters drei Seitenflächen, bei viereckigen Grundflächen sind es vier Seitenflächen, usw. Eine dieser Seitenflächen wird in dieser Ausführungsform mit dem Schaltrotor galvanisch und wahlweise zusätzlich mechanisch und/oder thermisch verbunden.

Somit wird entlang der Längsrichtung des Innenleiters zwischen dem Innenleiter und dem Schaltrotor entlang mindestens einer Seitenfläche (beispielsweise gegenüber der mit dem Schaltrotor galvanisch verbundenen Seitenfläche) ein Spalt gebildet, innerhalb dessen sich ein Hochfrequenzsignal in Längsrichtung des Innenleiters ausbreiten kann.

Gemäß einer weiteren Ausführungsform ist der Innenleiter einstückig mit zumindest einem Bestandteil des Schaltrotors ausgestaltet oder mit dem Schaltrotor mechanisch gekoppelt.

Der Schaltrotor kann aus einem oder mehreren Bauteilen bestehen. Mit zumindest einem dieser Bauteile ist der Innenleiter gekoppelt, sei es mittels einer mechanischen Verbindung (z.B.: verschraubt, geklemmt, genietet) oder weil das Bauteil und der Innenleiter einstückig ausgestaltet sind. In dieser Ausführungsform wird eine mechanische und thermische Verbindung zwischen dem Innenleiter und dem Schaltrotor hergestellt. Weiterhin wird der Innenleiter sehr zuverlässig an der vorgesehen Position gehalten. Der Innenleiter ist nicht vollständig von Dielektrikum umgeben, sondern nur dort, wo der Innenleiter nicht an dem Schaltrotor anliegt oder in diesen übergeht (im Falle, dass Innenleiter und Schaltrotor einstückig sind).

Gemäß einer weiteren Ausführungsform verläuft in dem Schaltrotor eine zweite elektrische Verbindung, die von der ersten elektrischen Verbindung beabstandet ist.

Die zweite elektrische Verbindung kann so positioniert und orientiert sein, dass in einer Position des Schaltrotors elektrische Verbindungen zwischen zwei unterschiedlichen Paaren von Koaxialanschlüssen hergestellt werden. Beispielsweise kann die erste elektrische Verbindung einen ersten und einen zweiten Koaxialanschluss und die zweite elektrische Verbindung einen dritten und einen vierten Koaxialanschluss miteinander verbinden.

Gemäß einer weiteren Ausführungsform ist die zweite elektrische Verbindung mit Bezug zu der ersten elektrischen Verbindung in einer Richtung entlang der Längsachse des Schaltrotors versetzt.

Dies bedeutet, dass auch die Paare von Koaxialanschlüssen, welche jeweils mittels der ersten bzw. zweiten elektrischen Verbindung miteinander verbunden werden, in dieselbe Richtung zueinander versetzt sind.

Alternativ ist es möglich, dass die jeweils zu verbindenden Paare von Koaxialanschlüssen auf derselben Höhe in Längsrichtung des Schaltrotors angeordnet sind. Dann befinden sich die Koaxialanschlüsse an unterschiedlichen Position entlang der Umfangsrichtung des Schaltrotors. Beispielsweise können vier Koaxialanschlüsse auf 12 Uhr, 3 Uhr, 6 Uhr und 9 Uhr angeordnet sein. Der Schaltrotor mit den beiden elektrischen Verbindungen kann in eine solche Position gedreht werden, dass zwischen jeweils zwei dieser Koaxialanschlüsse eine elektrische Verbindung hergestellt wird.

Gemäß einer weiteren Ausführungsform verläuft die zweite elektrische Verbindung mit Bezug zu der ersten elektrischen Verbindung in einem Winkel zwischen 0° und 90°.

Gemäß einer weiteren Ausführungsform weist jeder Koaxialanschluss der Schaltvorrichtung einen Koaxialpfosten auf. Der Koaxialpfosten ist mit einem elektrischen Leiter des jeweiligen Koaxialanschlusses induktiv gekoppelt.

Der Koaxialpfosten kann die Hochfrequenz-Übertragungseigenschaften in der Schaltvorrichtung, insbesondere zwischen der elektrischen Verbindung des Schaltrotors bzw. dessen Abschlusselement und einem Koaxialanschluss, positiv beeinflussen.

Der Koaxialpfosten ist mit dem Innenleiter des Koaxialanschlusses induktiv gekoppelt. Das Gehäuse kann in Zusammenwirken mit dem Schaltrotor eine Kavität formen, in welcher der Koaxialpfosten angeordnet ist. Die Kavität kann beispielsweise als Vertiefung in der Mantelfläche des Schaltrotors bereitgestellt werden.

Gemäß einer weiteren Ausführungsform koppelt die erste elektrische Verbindung des Schaltrotors in der vorbestimmten Position des Schaltrotors kapazitiv mit den Koaxialpfosten der gekoppelten Koaxialanschlüsse. An einem Ende des Koaxialpfostens kann aus Gründen der Hochfrequenz-Übertragungseigenschaften eine kapazitive Last angeordnet sein.

Gemäß einer weiteren Ausführungsform sind an dem Schaltrotor zumindest zwei radiale Vertiefungen angeordnet, innerhalb welcher sich jeweils ein Abschlusselement der ersten elektrischen Verbindung befindet.

Das Abschlusselement ragt damit nicht oder nicht wesentlich über den Umfang des Schaltrotors hinaus. Somit kann der Schaltrotor innerhalb des Gehäuses in eine gewünschte Winkelposition rotiert werden, ohne dass aus dem Schaltrotor herausragende oder vorstehende Elemente einen größeren Abstand zwischen Schaltrotor und Gehäuse erfordern.

Die Vertiefung in dem Schaltrotor kann auch die oben genannte Kavität formen bzw. Teil davon sein.

Gemäß einer weiteren Ausführungsform weist die Schaltvorrichtung weiterhin einen Antrieb auf. Der Antrieb ist so mit dem Schaltrotor verbunden, dass der Antrieb den Schaltrotor um die Längsachse durch eine Rotationsbewegung in verschiedene vorbestimmte Positionen bewegen kann.

Der Antrieb kann eine elektro-mechanische Kraftmaschine sein, beispielsweise ein elektrisch angetriebener Motor. Der Motor kann insbesondere so angeordnet sein und angesteuert werden, dass einer Motorsteuerung eine Winkelposition des Schaltrotors mit Bezug zu dem Gehäuse übergeben wird und die Motorsteuerung den Motor dann so ansteuert, dass der Schaltrotor aus der gegenwärtigen Position in die gewünschte Position dreht.

Gemäß einem weiteren Aspekt ist eine Schaltanordnung zum wahlweisen paarweisen Verbinden von einer Mehrzahl von Koaxialleitungen angegeben. Die Schaltanordnung weist eine erste Schaltvorrichtung wie oben und im Folgenden beschrieben und eine zweite Schaltvorrichtung wie oben und im Folgenden beschrieben, auf, wobei die erste Schaltvorrichtung mittels eines Koaxialanschlusses unmittelbar (d.h. beispielsweise ohne Verwendung einer weiteren Leitung oder eines Kabelstücks) mit der zweiten Schaltvorrichtung gekoppelt ist.

Die Schaltvorrichtungen der Schaltanordnung können in einem gemeinsamen Gehäuse angeordnet sein. Die Verbindung zwischen den beiden Schaltvorrichtungen ist in die Schaltanordnung integriert. Somit ist für diese Verbindung keine gesonderte externe Verbindungsleitung nötig. Dies ermöglicht eine kompakte und platzsparende Bauweise und reduziert die Anzahl der benötigten Einzelteile.

Gemäß einer Ausführungsform ist an einem Kopplungspunkt zwischen der ersten Schaltvorrichtung und der zweiten Schaltvorrichtung ein einzelner Koaxialpfosten angeordnet, so dass eine elektrische Verbindung zwischen der ersten und zweiten Schaltvorrichtung über eine kapazitive Kopplung der jeweiligen elektrischen Verbindungen der Schaltvorrichtungen über den einzelnen Koaxialpfosten erfolgt.

Der Koaxialpfosten stellt somit das Bindeglied zwischen zwei elektrischen Verbindungen der Schaltrotoren in den benachbarten Schaltvorrichtungen dar.

Es ist selbstverständlich möglich, eine beliebige Anzahl von Schaltvorrichtungen unmittelbar miteinander zu verbinden, und zwar nicht nur elektrisch, sondern auch mechanisch. Die Schaltrotoren der einzelnen Schaltvorrichtungen können dann jeweils in eine solche Position gebracht werden, dass ein Signal von einer ersten Schaltvorrichtung durch den Schaltrotor einer zweiten Schaltvorrichtung auf einen gewünschten Koaxialanschluss der zweiten Schaltvorrichtung geführt wird, wo das Signal dann für die weitere Verarbeitung genutzt wird. Es ist denkbar, ein zweidimensionales Feld von kaskadiert miteinander verbundenen Schaltvorrichtungen bereitzustellen. Mehrere Schaltvorrichtungen (mindestens zwei) können in einer Reihe miteinander verbunden werden. Mehrere solcher Reihen (mindestens zwei) können dann wiederum miteinander verbunden werden. Dieser Aufbau kann auch als Schaltmatrix bezeichnet werden.

Weitere Ausgestaltungen der Schaltvorrichtung werden mit Bezug zu den folgenden Zeichnungen beschrieben.

### Kurze Beschreibung der Figuren

Nachfolgend wird anhand der beigefügten Zeichnungen näher auf Ausführungsbeispiele der Erfindung eingegangen. Die Darstellungen sind schematisch und nicht maßstabsgetreu. Gleiche Bezugszeichen beziehen sich auf gleiche oder ähnliche Elemente. Es zeigen:
- **Fig. 1**: eine schematische Darstellung von Schaltzuständen einer Schaltvorrichtung gemäß einem Ausführungsbeispiel.
- **Fig. 2**: eine schematische Darstellung einer Schaltvorrichtung gemäß einem nicht beanspruchten illustrativen usführungsbeispiel in Draufsicht und Schnittansicht von vorne.
- **Fig. 3**: eine schematische Darstellung einer Schaltvorrichtung gemäß einem nicht beanspruchten illustrativen Ausführungsbeispiel.
- **Fig. 4**: eine schematische Schnittdarstellung einer Schaltvorrichtung gemäß einem nicht beanspruchten illustrativen Ausführungsbeispiel.
- **Fig. 5**: eine schematische Darstellung einer Schaltvorrichtung gemäß einem nicht beanspruchten illustrativen Ausführungsbeispiel.
- **Fig. 6**: eine schematische Darstellung eines Teils einer Schaltvorrichtung gemäß einem nicht beanspruchten illustrativen Ausführungsbeispiel.
- **Fig. 7**: eine schematische Darstellung einer Schaltvorrichtung gemäß einem nicht beanspruchten illustrativen Ausführungsbeispiel.
- **Fig. 8**: eine schematische Darstellung einer Schaltvorrichtung gemäß einem nicht beanspruchten illustrativen Ausführungsbeispiel.
- **Fig. 9**: eine schematische Darstellung einer Schaltvorrichtung gemäß einem nicht beanspruchten illustrativen Ausführungsbeispiel.
- **Fig. 10**: eine schematische Darstellung einer Schaltvorrichtung gemäß einem nicht beanspruchten illustrativen Ausführungsbeispiel.
- **Fig. 11**: eine schematische Darstellung einer Schaltvorrichtung gemäß einem nicht beanspruchten illustrativen Ausführungsbeispiel.
- **Fig. 12**: eine schematische Schnittdarstellung einer Schaltvorrichtung gemäß einem nicht beanspruchten illustrativen Ausführungsbeispiel.
- **Fig. 13**: eine schematische Darstellung einer Schaltvorrichtung gemäß einem nicht beanspruchten illustrativen Ausführungsbeispiel.
- **Fig. 14**: eine schematische Darstellung einer Schaltanordnung gemäß einem nicht beanspruchten illustrativen Ausführungsbeispiel.
- **Fig. 15**: eine schematische Darstellung einer Schaltanordnung gemäß einem nicht beanspruchten illustrativen Ausführungsbeispiel.
- **Fig. 16**: eine schematische Darstellung eines Gehäuses einer Schaltvorrichtung gemäß einem nicht beanspruchten illustrativen Ausführungsbeispiel.
- **Fig. 17**: eine schematische Darstellung einer Schaltvorrichtung gemäß einem nicht beanspruchten illustrativen Ausführungsbeispiel.
- **Fig. 18**: eine schematische Darstellung einer Schaltvorrichtung gemäß einem Ausführungsbeispiel.
- **Fig. 19**: eine schematische Darstellung von mehreren Innenleitern gemäß einem Ausführungsbeispiel.
- **Fig. 20**: eine schematische Schnittdarstellung eines Schaltrotors gemäß einem Ausführungsbeispiel.

### Detaillierte Beschreibung von Ausführungsbeispielen

Fig. 1 zeigt das Grundprinzip einer Schaltvorrichtung mit Hilfe von verschiedenen Schalterstellungen, in welchen verschiedene Anschlüsse (ports) elektrisch miteinander verbunden sind.

Die erste schematische Darstellung (A) zeigt einen einfachen Kippschalter-Mechanismus, in welchem port 1 wahlweise mit port 2 oder port 3 verbunden werden kann. Die Darstellungen B, C, D zeigen einen Schaltrotor 110, welcher jeweils zwischen vier Anschlüssen (port 1 bis port 4) angeordnet ist. Die Anschlüsse entsprechen den Koaxialanschlüssen (beispielsweise 50 Ohm Leitungen). Von den vier Anschlüssen können jeweils zwei elektrisch miteinander verbunden werden, d.h. dass die Anschlüsse jeweils paarweise miteinander verbunden werden. Die elektrischen Verbindungen 116 sind innerhalb des Schaltrotors 110 angeordnet.

Es sei darauf hingewiesen, dass die elektrischen Verbindungen und ihr Verlauf in Fig. 1 schematisch gezeigt sind. Der bloße Umstand, dass die Verbindungen hier gebogen oder kreisbogenförmig gezeigt sind, bedeutet nicht, dass die elektrischen Verbindungen innerhalb des Schaltrotors tatsächlich kreisbogenförmig verlaufen.

Darstellung B zeigt einen Schaltrotor mit zwei elektrischen Verbindungen, welche jeweils benachbarte Anschlüsse verbinden. Wie gezeigt wird port 1 mit port 2 und port 3 mit port 4 verbunden. Wenn der Schaltrotor um 90° im Uhrzeigersinn oder Gegenuhrzeigersinn gedreht wird, wird eine Verbindung zwischen port 1 und port4 einerseits und port 2 und port 3 hergestellt. Wird der Schaltrotor aus der gezeigten Position lediglich um 45° gedreht, ist kein Anschluss mit einem anderen verbunden.

Darstellung C ergänzt den Schaltrotor 110 aus Darstellung B um eine dritte elektrische Verbindung, welche sich zwischen den elektrischen Verbindungen aus Darstellung B befindet. Diese dritte elektrische Verbindung verbindet zwei gegenüberliegende Anschlüsse miteinander, wenn der Schaltrotor aus der gezeigten Position um 45° gedreht wird. In dem dann erreichten Schaltzustand sind die beiden in Darstellung B gezeigten Verbindungen nicht mit einem Koaxialanschluss gekoppelt.

Darstellung D ergänzt den Schaltrotor aus Darstellung B um eine weitere elektrische Verbindung (vierte elektrische Verbindung). Die vierte elektrische Verbindung liegt über Kreuz mit der dritten elektrischen Verbindung. Die vierte elektrische Verbindung verbindet ebenfalls einander gegenüberliegende Koaxialanschlüsse, und zwar die beiden Anschlüsse, welche nicht durch die dritte elektrische Verbindung miteinander verbunden werden. Wird der Schaltrotor in Darstellung D um 45° gedreht, wird einerseits port 1 mit port 3 und andererseits port 2 mit port 4 verbunden.

Eine solchermaßen gestaltete Schaltvorrichtung mit Koaxialanschlüssen ermöglicht es, eine breitbandige Verbindung bis zu sehr hohen Frequenzen von 30 GHz oder mehr zu schalten und zeichnet sich durch niedrige Verluste aus. Koaxialanschlüsse können unmittelbar an oder in die Schaltvorrichtung integriert werden. Die Schaltvorrichtung für Koaxialleitungen ist kompakt und platzsparend gestaltet und für mittlere Leistungen bei niedrigen Frequenzen (beispielsweise 100 bis 150 Watt im L-, S-, C-Band) und niedrige Leistungen bei niedrigen und hohen Frequenzen (beispielsweise 1 Watt im L-, S-, C-, X-, Ku-, Ka-, Q-Band) geeignet.

Fig. 2 zeigt den grundsätzlichen Aufbau einer Schaltvorrichtung 100 bestehend aus Gehäuse 102, Koaxialanschlüssen 104, 105, 106, 107 und Schaltrotor 110.

Die obere Zeichnung ist eine Draufsicht auf die Schaltvorrichtung. Der Schaltrotor 110 kann ein Zylinder sein (kreisförmig in der Draufsicht). Der Schaltrotor kann um seine Längsachse in beide Richtungen gedreht werden, wie durch einen Pfeil gezeigt. Durch diese Drehung ändert der Schaltrotor 110 seine Winkelposition und auch seine relative Position zu den Koaxialanschlüssen, welche der Mantelfläche des Schaltrotors gegenüberliegend angeordnet sind. Die Koaxialanschlüsse sind an dem Gehäuse 102 angeordnet.

Die untere Zeichnung ist eine Schnittdarstellung der Schaltvorrichtung von vorne. In dem Schaltrotor 110 ist die Längsachse 111 gezeigt. Das Gehäuse weist links und rechts jeweils eine Öffnung für die Koaxialanschlüsse 105, 107 auf.

An dem Gehäuse 102 ist ein Antrieb 150 angeordnet, welcher so mit dem Schaltrotor 110 verbunden ist, dass der Antrieb den Schaltrotor in Rotation um die Längsachse 111 versetzen und in eine gewünschte Winkelposition relativ zu den Koaxialanschlüssen bringen kann. Der Antrieb kann ein Elektromotor sein, welcher mit elektrischer Energie gespeist wird (Energiequelle und Versorgungsleitungen sind nicht gezeigt).

Fig. 3 zeigt eine schematische isometrische Darstellung einer Schaltvorrichtung. Von dem Gehäuse gehen vier Koaxialanschlüsse 104, 105, 106, 107 ab. In dem Gehäuse befindet sich der Schaltrotor 110. Innerhalb des Schaltrotors 110 ist eine elektrische Verbindung 116 angeordnet. Die elektrische Verbindung 116 koppelt je nach Stellung des Schaltrotors 110 zwei gegenüberliegende Koaxialanschlüsse 105, 107 (wie in Fig. 3 gezeigt) oder 104, 106 (wenn der Schaltrotor aus Fig. 3 um 90° gedreht wird).

Die Querschnittsform des Schaltrotors 110 in Fig. 3 ist nicht zylinderförmig, weil der Schaltrotor vier Vertiefungen aufweist. Zwei dieser Vertiefungen befinden sich an den Enden der elektrischen Verbindung 116. Somit wird eine Kavität 118 gebildet, innerhalb welcher die elektrische Verbindung 116 mit einem Koaxialanschluss 105, 107 kapazitiv koppelt. Die Kavität kann auch als Resonator bezeichnet werden. In der Kavität ist ein Koaxialpfosten 114 angeordnet, welcher mit dem Innenleiter des entsprechenden Koaxialanschlusses induktiv gekoppelt ist. An dieser Stelle liegt also eine induktive Eingangskopplung 112 vor.

In Fig. 3 verläuft die Längsachse des Schaltrotors in die Zeichenebene hinein. Der Schaltrotor wird also in dieser Darstellung im Uhrzeigersinn oder gegen den Uhrzeigersinn gedreht. Hierfür wird der Antrieb genutzt (siehe Fig. 2). Es ist denkbar, dass der Schaltrotor auch manuell gedreht wird. Das ist dann sinnvoll, wenn eine Anfangskonfiguration der Schaltvorrichtung zwar flexibel eingestellt, während der Betriebszeit aber nicht verändert werden muss.

Fig. 4 zeigt eine Schnittdarstellung aus der Vorderansicht der Schaltvorrichtung vergleichbar zu Fig. 2.

Die Koaxialanschlüsse 105, 107 erstrecken sich in das Gehäuse 102 hinein und münden in einer Kavität. In dieser Kavität befindet sich jeweils ein Koaxialpfosten 114, welcher mit dem Innenleiter des entsprechenden Koaxialanschlusses induktiv gekoppelt ist. An einem Ende des Koaxialpfostens ist eine kapazitive Last 120 angeordnet. Zwischen den Koaxialanschlüssen 105, 107 ist der Schaltrotor 110 angeordnet. In dem Schaltrotor verläuft eine elektrische Verbindung 116, welche je nach Winkelstellung des Schaltrotors die beiden Koaxialanschlüsse kapazitiv koppelt. An Ober- und Unterseite des Schaltrotors kann sich jeweils ein Luftspalt 122 befinden, damit der Schaltrotor in dem Gehäuse gedreht werden kann.

Der Schaltrotor kann auch mittels eines Lagers in dem Gehäuse gehalten werden, siehe Fig. 16.

Fig. 5 zeigt eine isometrische schematische Darstellung einer Schaltvorrichtung 100. In dem Schaltrotor 110 sind zwei elektrische Verbindungen angeordnet. In der gezeigten Stellung des Schaltrotors 110 verbinden die elektrische Verbindung 116A die Koaxialanschlüsse 105 und 106 miteinander. Es ist zu erkennen, dass die elektrische Verbindung 116A geradlinig innerhalb des Schaltrotors verläuft und exzentrisch mit Bezug zu einer Längsmittelachse des Schaltrotors angeordnet ist.

Daneben enthält der Schaltrotor noch eine elektrische Verbindung 116B. Diese verläuft durch die Mittelachse des Schaltrotors und ist angeordnet, gegenüberliegende Koaxialanschlüsse miteinander zu verbinden. Dazu muss der Schaltrotor 110 aber aus der gezeigten Position um 45° gedreht werden.

Die elektrischen Verbindungen 116A, 116B (erste und zweite elektrische Verbindung) sind in der Draufsicht relativ zueinander seitlich versetzt. Diese Verbindungen können auch entlang der Längsachse des Schaltrotors relativ zueinander versetzt sein. Auch wenn eine elektrische Verbindung entlang der Längsachse des Schaltrotors mit Bezug zu einer zweiten elektrischen Verbindung versetzt ist, können diese elektrischen Verbindungen in den geeigneten Winkelstellungen des Schaltrotors dennoch mit denselben Koaxialanschlüssen kapazitiv koppeln, wenn der Koaxialpfosten eine entsprechende Längserstreckung aufweist.

Fig. 6 zeigt eine vergrößerte Darstellung einer Variante der elektrischen Verbindung 116A aus Fig. 5. Es sind die zwei Koaxialanschlüsse 105, 106 mit den zugeordneten Koaxialpfosten 114 gezeigt. Die Abschlusselemente 124 sind mit Bezug zu der Längsrichtung der elektrischen Verbindung 116A um einen Neigungswinkel 125 geneigt. Wird der Schaltrotor 110 in Drehrichtung 126 gedreht, berührt das Abschlusselement 124 den Koaxialpfosten 114 nicht. Es verbleibt während allen Stellungen des Schaltrotors bei einer (berührungslosen) kapazitiven Kopplung an dieser Stelle. Im vorliegenden Beispiel ist der Neigungswinkel 125 45°. Je nach Position und Orientierung der elektrischen Verbindung kann der Neigungswinkel auch andere Werte annehmen.

Fig. 7 zeigt eine Darstellung der Schaltvorrichtung, in welcher die elektrische Verbindung 116B zwei gegenüberliegenden Koaxialanschlüsse verbindet. Die elektrische Verbindung 116A hingegen ist mit keinen Koaxialanschlüssen gekoppelt. Eine dritte elektrische Verbindung 116C verläuft in der Draufsicht der Fig. 7 senkrecht zu der elektrischen Verbindung 116B und koppelt die anderen beiden gegenüberliegenden Koaxialanschlüsse.

Fig. 8 zeigt einen Schaltrotor 110 mit einer elektrischen Verbindung 116 und einem zughörigen Innenleiter 117 und daran angeschlossenen Abschlusselementen 124. Die Abschlusselemente 124 sind innerhalb einer radialen Vertiefung 128 in der Mantelfläche des Schaltrotors (kreisbogenförmige konkave Ausnehmung) angeordnet. Durch die Vertiefung wird eine Kavität geformt, welche funktional einem Resonator ähnelt. Die Abschlusselemente 124 stellen eine kapazitive Kopplung zu dem zugeordneten Koaxialpfosten 114 her. Die Vertiefung 128 kann kreisbogenförmig (wie in Fig. 8 gezeigt) oder anders geformt sein, beispielsweise elliptisch, rechteckig oder dreieckig, wobei im letzteren Fall die Spitze des Dreiecks in Richtung Mittelachse des Schaltrotors zeigt.

Fig. 9 zeigt einen Schaltrotor 110 mit zwei elektrischen Verbindungen. Die Abschlusselemente 124 der oberen elektrischen Verbindung sind kapazitiv mit den Koaxialanschlüssen 105, 107 gekoppelt. Die Abschlusselemente 124 der unteren elektrischen Verbindungen sind in der gezeigten Schaltstellung ohne Funktion. In Fig. 9 haben die radialen Vertiefungen einen rechteckigen Querschnitt. Manche davon haben abgerundete Ecken, andere wiederum keine abgerundeten Ecken.

Fig. 10 zeigt den Schaltrotor der Fig. 9 in einer um 45° gedrehten Position im Vergleich zu Fig. 9. In Fig. 9 werden einander gegenüberliegende Koaxialanschlüsse 105, 107 miteinander verbunden. In Fig. 10 verbindet die kürzere elektrische Verbindung die nebeneinanderliegenden Koaxialanschlüsse 105, 106 über Eck.

Fig. 11 zeigt eine Schaltvorrichtung mit drei elektrischen Verbindungen, welche in radialer Richtung des Schaltrotors nebeneinander liegen. Diese Verbindungen können aber auch in Richtung der Längsachse des Schaltrotors relativ zueinander versetzt sein. Je nach Stellung des Schaltrotors werden unterschiedliche Koaxialanschlüsse mittels kapazitiver Kopplung 118 miteinander verbunden. In der gezeigten Stellung sind die Koaxialanschlüsse 105, 107 miteinander verbunden. Bei einer Drehung um 45° im Uhrzeigersinn werden die Anschlüsse 104 und 107 einerseits und 105 und 106 anderseits miteinander elektrisch verbunden. Fig. 12 zeigt eine Schnittdarstellung einer Seitenansicht der Schaltvorrichtung. Zwischen den Abschlusselementen 124, welche mit dem Innenleiter 117 der elektrischen Verbindung induktiv gekoppelt sind, und den Koaxialanschlüssen 105, 107 wird eine kapazitive Kopplung hergestellt, um Hochfrequenzsignale zu übertragen. In Fig. 12 ist das Loch 130 in dem Schaltrotor für die elektrische Verbindung gut zu erkennen. Dieses Loch verläuft hier quer zu der Längsachse und kann beispielsweise gebohrt oder gefräst sein. In dem Loch ist ein Isolator oder Dielektrikum 131 sowie der Innenleiter 117 angeordnet.

Fig. 13 zeigt eine schematische Darstellung eines Schaltrotors 110. Durch den Schaltrotor verläuft ein Innenleiter 117 einer elektrischen Verbindung. An einem Ende des Innenleiters 117 ist ein Abschlusselement 124 angeordnet. An dem anderen Ende des Innenleiters 117 kann ein baugleiches Abschlusselement angeordnet sein, auch wenn dies in Fig. 13 nicht explizit gezeigt ist.

Das Abschlusselement 124 des Innenleiters ist in diesem Beispiel abgerundet bzw. kreisförmig gezeigt. Ebenso kann ein Abschlusselement 124 an dem Innenleiter des Koaxialanschlusses angeordnet sein, wobei dieses Abschlusselement entsprechend gekrümmt ist.

Fig. 14 zeigt eine Schaltanordnung 1 bestehend aus zwei Schaltvorrichtungen 100 wie in irgendeinem der obigen nicht beanspruchten illustrativen Ausführungsbeispiele gezeigt. Die zwei Schaltvorrichtungen 100 sind an einem Koaxialverbinder 135 miteinander verbunden. Dieser Koaxialverbinder 135 ist jeweils mit einem Koaxialanschluss der Gehäuse der beiden Schaltvorrichtungen elektrisch verbunden, bevorzugt induktiv verbunden.

Fig. 15 zeigt eine alternative Ausgestaltung der Schaltanordnung 1. Die zwei Schaltvorrichtungen 100 teilen sich eine gemeinsame kapazitive Kopplung 140. Zwischen den einander zugewandten Abschlusselementen der Innenleiter der beiden Schaltvorrichtungen ist ein einzelner Koaxialpfosten angeordnet. An diesen Stellen können die Schaltrotoren jeweils eine Kavität ausbilden.

Fig. 16 zeigt ein Gehäuse 102 einer Schaltvorrichtung. An dem Gehäuse befinden sich die Koaxialanschlüsse 104, 105, 107. Das Gehäuse kann aus zwei Halbschalen bestehen, wobei die dem Betrachter zugewandte Halbschalte entfernt ist. An den Innenleitern der Koaxialanschlüsse 105, 107 ist jeweils ein in Längsrichtung des Schaltrotors verlaufender bzw. sich erstreckender Koaxialpfosten angeordnet. Eine kapazitive Kopplung zwischen dem Innenleiter des Schaltrotors und dem Koaxialpfosten kann an irgendeiner Position in Längsrichtung des Koaxialpfostens erfolgen. Somit können in dem Schaltrotor Innenleiter auf verschiedenen Höhen (in Längsrichtung) angeordnet sein.

In dem Gehäuse ist ein Lager 145 angeordnet, welches den Schaltrotor hält. Das Lager kann mit dem Antrieb 150 (siehe Fig. 2) verbunden sein, um den Schaltrotor zu drehen.

Fig. 17 zeigt eine schematische Darstellung einer Schaltvorrichtung 110 mit einem Schaltrotor mit mehreren elektrischen Verbindungen. Der Schaltrotor befindet sich in einer solchen Position, dass eine elektrische Verbindung mit den Abschlusselementen 124C, 124D die Koaxialanschlüsse 105 und 107 miteinander verbindet. Von einer weiteren elektrischen Verbindung ist das vordere Abschlusselement 124E zu sehen, und zwar mittig auf dem Schaltrotor. Diese elektrische Verbindung verläuft in die Zeichenebene hinein. Daneben gibt es eine weitere elektrische Verbindung mit den Abschlusselementen 124A und 124B, welche ähnlich verläuft wie die Verbindung 116A aus Fig. 5 und Fig. 6.

Fig. 18 ist eine schematische Darstellung eines Schaltrotors 110 mit zwei elektrischen Verbindungen, wovon eine im Bild von links nach rechts verläuft und die andere in die Zeichenebene hinein. Vom grundsätzlichen Aufbau entspricht die Darstellung in Fig. 18 dem Aufbau wie unter anderem schon in Fig. 11, 12 und 17 gezeigt. Dort beschriebene Aspekte werden hier nicht wiederholt und gelten dennoch für dieses Ausführungsbeispiel.

Der Fig. 18 kann entnommen werden, dass der Innenleiter 117A in der von links nach rechts verlaufenden elektrischen Verbindung galvanisch mit dem Schaltrotor 110 gekoppelt ist, und zwar am oberen Ende des mit Dielektrikum 131 gefüllten Lochs im Schaltrotor. Der Innenleiter 117A liegt mit seiner oberen Seitenfläche an dem Schaltrotor an, so dass der Innenleiter 117A galvanisch mit dem Schaltrotor gekoppelt ist. Zusätzlich kann der Innenleiter 117A auch mechanisch und thermisch mit dem Schaltrotor gekoppelt sein. Es ist denkbar, dass der Innenleiter punktuell mit dem Schaltrotor galvanisch gekoppelt ist, beispielsweise mittels Punktschweißen oder Löten oder mittels mechanischer Verbindungselement wie Schrauben, Bolzen, Nieten oder dergleichen. Wird der Innenleiter mittels mechanischer Verbindungselemente mit dem Schaltrotor verbunden, so kann der Innenleiter an allen seinen Seitenflächen von dem Schaltrotor beabstandet sein. Die in Fig. 18 gezeigt Variante sieht jedoch vor, dass eine Seitenfläche des Innenleiters über die gesamte Länge galvanisch und optional mechanisch und/oder thermisch mit dem Schaltrotor verbunden ist. Das Hochfrequenzsignal breitet sich in Längsrichtung des Innenleiters 117A in dem Spalt 122 aus.

Die in die Zeichenebene hinein verlaufende elektrische Verbindung mit dem Innenleiter 117B ist ähnlich aufgebaut wie die elektrische Verbindung mit dem Innenleiter 117A. Allerdings ist der Innenleiter 117B an der unteren Fläche des zugehörigen Lochs in dem Schaltrotor angeordnet. Dies erhöht den Abstand zwischen den Innenleitern 117A und 117B. Die Innenleiter 117A und 117B verlaufen in einem Winkel von 90° relativ zueinander. Es ist möglich, dass die Innenleiter in einem anderen Winkel relativ zueinander angeordnet sind bzw. verlaufen.

Der Aufbau gemäß Fig. 18 hat den Vorteil, dass der Innenleiter in dem Loch mechanisch an seinem Platz gehalten wird. Daneben kann der Innenleiter elektrisch auf Masse gelegt werden, weil er mit dem Schaltrotor galvanisch verbunden ist. Zusätzlich kann eine thermische Verbindung es ermöglichen, thermische Energie von dem Innenleiter an den Schaltrotor zu leiten bzw. abzugeben. Das Dielektrikum 131 umgibt den Innenleiter 117A, 117B an denjenigen Seitenflächen, die nicht an dem Schaltrotor anliegen. Bevorzugt füllt das Dielektrikum 131 den gesamten Spalt bzw. das gesamte Loch in dem Schaltrotor aus.

Fig. 19 zeigt eine isolierte Darstellung von Innenleitern 117 sowie deren relative Position zueinander. Der Übersichtlichkeit wegen ist hier der Schaltrotor weggelassen.

Im Vordergrund verläuft ein Innenleiter von links unten nach rechts oben. Im Hintergrund verlaufen drei Innenleiter nebeneinander und quer zu dem Innenleiter im Vordergrund. Wie beschrieben, können diese Innenleiter mit dem Körper des Schaltrotors galvanisch und/oder mechanisch und/oder thermisch verbunden sein. Die Abschlusselemente 124 sind mittels eines Verbindungsstücks 127 mit dem Innenleiter 117 verbunden. Das Verbindungsstück 127 kann beispielsweise in den Innenleiter geschraubt, gesteckt, oder geklemmt werden. Bevorzugt wird das Verbindungsstück in dem montierten Zustand von Dielektrikum umgeben und liegt nicht unmittelbar an dem Schaltrotor an, siehe beispielsweise Fig. 18.

Sind die Innenleiter 117 nicht einstückig mit dem Schaltrotor ausgeführt, werden die Innenleiter in dem Schaltrotor montiert. Beim Montieren können die Innenleiter 117 in entsprechende Ausnehmungen im Schaltrotor 110 geschoben und darin fixiert werden, beispielsweise mit Schrauben oder anderen mechanischen Verbindungen. Ebenso wird das Dielektrikum in die Ausnehmung des Schaltrotors gebracht. Das Dielektrikum kann von dem Innenleiter in Position gehalten werden. Hierzu kann das Dielektrikum an die Form des Innenleiters angepasst sein.

Fig. 20 zeigt eine Schnittdarstellung eines Schaltrotors 110 mit drei Innenleitern 117, welche gemäß Variante C in Fig. 1 aufgebaut sind. Die Innenleiter sind an ihrer Unterseite mit dem Schaltrotor verbunden oder einstückig ausgestaltet. Im Übrigen sind die Innenleiter 117 in der Ausnehmung des Schaltrotors von Dielektrikum 131 umgeben.

Der Fig. 20 kann auch entnommen werden, wie die Abschlusselemente 124 mittels eines Verbindungsstücks 127 (z.B. ein Bolzen oder ein Gewindestift) in dem Innenleiter 117 befestigt sind. Das Verbindungsstück erstreckt sich in eine in dem Innenleiter verlaufende Öffnung und wird in diese Öffnung eingesteckt, eingeschraubt oder auf sonstige Weise eingebracht und darin fixiert.

### B ezugszei chenli ste

- 1: Schaltanordnung
- 100: Schaltvorrichtung
- 102: Gehäuse
- 104: Anschluss
- 105: Anschluss
- 106: Anschluss
- 107: Anschluss
- 110: Schaltrotor
- 111: Längsachse
- 112: induktive Eingangskopplung
- 114: Koaxialpfosten
- 116: Verbindung
- 117: Innenleiter
- 118: kapazitive Kopplung
- 120: kapazitive Last
- 122: Spalt
- 124: Abschlusselement, Platte
- 125: Neigungswinkel
- 126: Drehrichtung
- 127: Verbindungsstück
- 128: Kavität
- 130: Loch
- 131: Isolator, Dielektrikum
- 135: Koaxialverbinder
- 140: gemeinsame kapazitive Kopplung
- 145: Lager
- 150: Antrieb

## Patentansprüche

1. Schaltvorrichtung (100) zum Verbinden von Koaxialleitungen, die Schaltvorrichtung aufweisend:
ein Gehäuse (102) mit zumindest zwei Koaxialanschlüssen (104, 105, 106, 107);
einen in dem Gehäuse (102) um eine Längsachse (111) drehbar angeordneten Schaltrotor (110);
eine erste elektrische Verbindung (116), welche durch den Schaltrotor verläuft und dazu ausgelegt ist, in einer vorbestimmten Position des Schaltrotors einen ersten Koaxialanschluss (104) und einen zweiten Koaxialanschluss (105) kapazitiv zu koppeln und dadurch eine elektrische Verbindung zwischen dem ersten Koaxialanschluss (104) und dem zweiten Koaxialanschluss (105) herzustellen;
wobei der Schaltrotor (110) mit einem Loch (130) versehen ist, wobei sich die erste elektrische Verbindung (116) entlang des Lochs (130) erstreckt;
wobei die erste elektrische Verbindung (116) einen Innenleiter (117) aufweist, wobei der Innenleiter in seiner Längsrichtung mindestens abschnittsweise galvanisch mit dem Schaltrotor (110) verbunden ist;
wobei der Innenleiter (117) in dem Loch (130) mindestens abschnittsweise von einem Isolator und/oder einem Dielektrikum (131) umgeben ist;
wobei
die erste elektrische Verbindung (116) an ihren beiden in Längsrichtung des Innenleiters (117) entgegengesetzten Enden jeweils ein Abschlusselement (124) aufweist, welches mit dem Innenleiter (117) verbunden ist, wobei die Abschlusselemente (124) ausgestaltet sind, in der vorbestimmten Position des Schaltrotors mit jeweils einem Koaxialanschluss kapazitiv zu koppeln und dadurch die elektrische Verbindung zwischen dem ersten Koaxialanschluss und dem zweiten Koaxialanschluss herzustellen.

2. Schaltvorrichtung (100) nach Anspruch 1,
wobei der Innenleiter (117) zwischen den beiden Abschlusselementen (124) mindestens abschnittsweise geradlinig verläuft;
wobei das Abschlusselement (124) plattenartig ausgestaltet ist;
wobei das Abschlusselement (124) mit Bezug zu der Längsrichtung des Innenleiters geneigt ist.

3. Schaltvorrichtung (100) nach einem der Ansprüche 1 oder 2,
wobei der Innenleiter (117) an mindestens einer Seitenfläche über die gesamte Länge mit dem Schaltrotor (110) galvanisch verbunden ist.

4. Schaltvorrichtung (100) nach einem der Ansprüche 1 bis 3,
wobei der Innenleiter (117) einstückig mit zumindest einem Bestandteil des Schaltrotors (110) ausgestaltet ist oder mit dem Schaltrotor mechanisch gekoppelt ist.

5. Schaltvorrichtung (100) nach einem der vorhergehenden Ansprüche,
wobei in dem Schaltrotor (110) eine zweite elektrische Verbindung verläuft, die von der ersten elektrischen Verbindung beabstandet ist.

6. Schaltvorrichtung (100) nach Anspruch 5,
wobei die zweite elektrische Verbindung mit Bezug zu der ersten elektrischen Verbindung in einer Richtung entlang der Längsachse (111) des Schaltrotors (110) versetzt ist.

7. Schaltvorrichtung (100) nach Anspruch 5 oder 6,
wobei die zweite elektrische Verbindung mit Bezug zu der ersten elektrischen Verbindung in einem Winkel zwischen 0° und 90° verläuft.

8. Schaltvorrichtung (100) nach einem der vorhergehenden Ansprüche,
wobei jeder Koaxialanschluss der Schaltvorrichtung einen Koaxialpfosten (114) aufweist, welcher mit einem elektrischen Leiter des jeweiligen Koaxialanschlusses induktiv gekoppelt ist.

9. Schaltvorrichtung (100) nach Anspruch 8,
wobei die erste elektrische Verbindung (116) ausgeführt ist, in der vorbestimmten Position des Schaltrotors (110) kapazitiv mit den Koaxialpfosten der gekoppelten Koaxialanschlüsse zu koppeln.

10. Schaltvorrichtung (100) nach einem der vorhergehenden Ansprüche,
wobei an dem Schaltrotor (110) zumindest zwei radiale Vertiefungen (128) angeordnet sind, innerhalb welcher sich jeweils ein Abschlusselement der ersten elektrischen Verbindung (116) befindet.

11. Schaltvorrichtung (100) nach einem der vorhergehenden Ansprüche,
weiterhin aufweisend einen Antrieb (150), welcher mit dem Schaltrotor (110) so verbunden ist, dass der Antrieb den Schaltrotor (110) um die Längsachse (111) durch eine Rotationsbewegung in verschiedene vorbestimmte Position bewegen kann.

12. Schaltanordnung (1) zum wahlweisen paarweisen Verbinden von einer Mehrzahl von Koaxialleitungen, die Schaltanordnung (1) aufweisend eine erste Schaltvorrichtung (100) nach einem der vorhergehenden Ansprüche und eine zweite Schaltvorrichtung (100) nach einem der vorhergehenden Ansprüche, wobei die erste Schaltvorrichtung mittels eines Koaxialanschlusses unmittelbar mit der zweiten Schaltvorrichtung gekoppelt ist.

13. Schaltanordnung (1) nach Anspruch 12,
wobei an einem Kopplungspunkt zwischen der ersten Schaltvorrichtung und der zweiten Schaltvorrichtung ein einzelner Koaxialpfosten angeordnet ist, so dass eine elektrische Verbindung zwischen der ersten und zweiten Schaltvorrichtung über eine kapazitive Kopplung der jeweiligen elektrischen Verbindungen über den einzelnen Koaxialpfosten erfolgt.

## Claims

1. Switching device (100) for connecting coaxial cables, said switching device having:
a housing (102) with at least two coaxial connectors (104, 105, 106, 107);
a switch rotor (110) arranged in the housing (102) such that it can be rotated about a longitudinal axis (111) ;
a first electrical connection (116), which passes through the switch rotor and is designed to capacitively couple a first coaxial connector (104) and a second coaxial connector (105) in a predetermined position of the switch rotor and thus to create an electrical connection between the first coaxial connector (104) and the second coaxial connector (105);
wherein the switch rotor (110) is provided with a slot (130), the first electrical connection (116) extending along the slot (130);
wherein the first electrical connection (116) has an inner conductor (117), the inner conductor in at least some sections in its longitudinal direction being electrically connected to the switch rotor (110);
wherein in at least some sections the inner conductor (117) in the slot (130) is surrounded by an insulator and/or a dielectric (131);
wherein at each of its opposite ends in the longitudinal direction of the inner conductor (117) the first electrical connection (116) has a terminating element (124) which is connected to the inner conductor (117), wherein the terminating elements (124) are configured to capacitively couple to one coaxial connection each in the predetermined position of the switch rotor and thereby create the electrical connection between the first coaxial connector and the second coaxial connector.

2. Switching device (100) according to Claim 1,
wherein in at least some sections the inner conductor (117) runs between the two terminating elements (124) in a straight line;
wherein the terminating element (124) is designed in the shape of a plate;
wherein the terminating element (124) is inclined with respect to the longitudinal direction of the inner conductor.

3. Switching device (100) according to either one of Claims 1 and 2,
wherein the inner conductor (117) is electrically connected to the switch rotor (110) over the entire length of at least one side face.

4. Switching device (100) according to any one of Claims 1 to 3,
wherein the inner conductor (117) is designed integrally with at least one component of the switch rotor (110) or is mechanically coupled to the switch rotor.

5. Switching device (100) according to any one of the preceding claims,
wherein a second electrical connection which is spaced apart from the first electrical connection runs in the switch rotor (110).

6. Switching device (100) according to Claim 5,
wherein the second electrical connection is offset with respect to the first electrical connection in a direction along the longitudinal axis (111) of the switch rotor (110).

7. Switching device (100) according to Claim 5 or 6,
wherein the second electrical connection runs at an angle between 0° and 90° with respect to the first electrical connection.

8. Switching device (100) according to any one of the preceding claims,
wherein each coaxial connector of the switching device has a coaxial post (114), which is inductively coupled to an electrical conductor of the respective coaxial connector.

9. Switching device (100) according to Claim 8,
wherein the first electrical connection (116) is designed to be capacitively coupled to the coaxial posts of the coupled coaxial connections in the predetermined position of the switch rotor (110).

10. Switching device (100) according to any one of the preceding claims,
wherein on the switch rotor (110) at least two radial indentations (128) are arranged, within each of which a terminating element of the first electrical connection (116) is located.

11. Switching device (100) according to any one of the preceding claims,
also comprising a drive (150), which is connected to the switch rotor (110) such that the drive can move the switch rotor (110) into different predetermined positions around the longitudinal axis (111) by a rotational movement.

12. Switching arrangement (1) for selectively connecting a plurality of coaxial cables in pairs, the switching arrangement (1) having a first switching device (100) according to any one of the preceding claims and a second switching device (100) according to any one of the preceding claims, wherein the first switching device is coupled directly to the second switching device by means of a coaxial connector.

13. Switching arrangement (1) according to Claim 12,
wherein at a coupling point between the first switching device and the second switching device a single coaxial post is arranged, so that an electrical connection between the first and second switching device is made via a capacitive coupling of the respective electrical connections via the individual coaxial post.

## Revendications

1. Dispositif de commutation (100) permettant de relier des lignes coaxiales, le dispositif de commutation présentant :
un boîtier (102) doté d'au moins deux connexions coaxiales (104, 105, 106, 107) ;
un rotor de commutation (110) disposé dans le boîtier (102) de manière à pouvoir tourner autour d'un axe longitudinal (111) ;
une première liaison électrique (116) qui s'étend à travers le rotor de commutation et est conçue, dans une position prédéterminée du rotor de commutation, pour coupler de manière capacitive une première connexion coaxiale (104) et une deuxième connexion coaxiale (105) et pour établir ainsi une liaison électrique entre la première connexion coaxiale (104) et la deuxième connexion coaxiale (105) ;
le rotor de commutation (110) étant muni d'un trou (130), la première liaison électrique (116) s'étendant le long du trou (130) ;
la première liaison électrique (116) présentant un conducteur intérieur (117), le conducteur intérieur étant dans sa direction longitudinale au moins par endroits relié galvaniquement au rotor de commutation (110) ;
le conducteur intérieur (117) dans le trou (130) étant entouré au moins par endroits par un isolant et/ou un diélectrique (131) ;
la première liaison électrique (116) présentant au niveau de ses deux extrémités opposées dans la direction longitudinale du conducteur intérieur (117) respectivement un élément terminal (124) qui est relié au conducteur intérieur (117), les éléments terminaux (124), dans la position prédéterminée du rotor de commutation, étant configurés pour être couplés de manière capacitive avec respectivement une connexion coaxiale et pour établir ainsi la liaison électrique entre la première connexion coaxiale et la deuxième connexion coaxiale.

2. Dispositif de commutation (100) selon la revendication 1,
le conducteur intérieur (117) s'étendant de manière linéaire au moins par endroits entre les deux éléments terminaux (124) ;
l'élément terminal (124) étant configuré à la manière d'une plaque ;
l'élément terminal (124) étant incliné par rapport à la direction longitudinale du conducteur intérieur.

3. Dispositif de commutation (100) selon l'une quelconque des revendications 1 ou 2, dans lequel le conducteur intérieur (117) est relié galvaniquement au rotor de commutation (110) sur au moins une surface latérale sur toute la longueur.

4. Dispositif de commutation (100) selon l'une quelconque des revendications 1 à 3, dans lequel le conducteur intérieur (117) est configuré d'un seul tenant avec au moins un composant du rotor de commutation (110) ou est couplé mécaniquement avec le rotor de commutation.

5. Dispositif de commutation (100) selon l'une quelconque des revendications précédentes, dans lequel, dans le rotor de commutation (110) s'étend une deuxième liaison électrique qui est espacée de la première liaison électrique.

6. Dispositif de commutation (100) selon la revendication 5, dans lequel la deuxième liaison électrique est décalée par rapport à la première liaison électrique dans une direction le long de l'axe longitudinal (111) du rotor de commutation (110).

7. Dispositif de commutation (100) selon la revendication 5 ou 6, dans lequel la deuxième liaison électrique s'étend selon un angle compris entre 0° et 90° par rapport à la première liaison électrique.

8. Dispositif de commutation (100) selon l'une quelconque des revendications précédentes, dans lequel chaque connexion coaxiale du dispositif de commutation présente une fiche coaxiale (114) qui est couplés de manière inductive avec un conducteur électrique de la connexion coaxiale respective.

9. Dispositif de commutation (100) selon la revendication 8, dans lequel la première liaison électrique (116), dans la position prédéterminée du rotor de commutation (110), est réalisée pour être couplée de manière capacitive avec les fiches coaxiales des connexions coaxiales couplées.

10. Dispositif de commutation (100) selon l'une quelconque des revendications précédentes, dans lequel, sur le rotor de commutation (110) sont disposés au moins deux creux radiaux (128) dans lesquels se trouve respectivement un élément terminal de la première liaison électrique (116).

11. Dispositif de commutation (100) selon l'une quelconque des revendications précédentes, présentant en outre un dispositif d'entraînement (150) qui est relié au rotor de commutation (110) de telle sorte que le dispositif d'entraînement peut déplacer le rotor de commutation (110) autour de l'axe longitudinal (111) par un mouvement de rotation dans différentes positions prédéterminées.

12. Agencement de commutation (1) permettant de relier sélectivement par paires une pluralité de lignes coaxiales, l'agencement de commutation (1) présentant un premier dispositif de commutation (100) selon l'une quelconque des revendications précédentes et un deuxième dispositif de commutation (100) selon l'une quelconque des revendications précédentes, le premier dispositif de commutation étant couplé au deuxième dispositif de commutation directement au moyen d'une connexion coaxiale.

13. Agencement de commutation (1) selon la revendication 12, dans lequel, au niveau d'un point de couplage entre le premier dispositif de commutation et le deuxième dispositif de commutation, une fiche coaxiale individuelle est disposée de sorte qu'une liaison électrique entre le premier et le deuxième dispositif de commutation s'effectue par l'intermédiaire d'un couplage capacitif des liaisons électriques respectives par la fiche coaxiale individuelle.
